# EUROPÄISCHE PATENTSCHRIFT

(11) **EP 0 574 741 B1**
(45) Veröffentlichungstag und Bekanntmachung des Hinweises auf die Patenterteilung: **18.09.1996**
(21) Anmeldenummer: 93108435.4
(22) Anmeldetag: 25.05.1993
(51) Int. Cl.: B42B 9/02

(54) **Verfahren und Vorrichtung zum Oeffnen von mehrblättrigen Erzeugnissen, insbesondere Druckereiprodukten**
Method and device for opening multi-sheet products, in particular printed products
Procédé et dispositif pour ouvrir des produits à plusieurs feuilles, en particulier de produits imprimés

(30) Priorität: 11.06.1992 CH 1858/92
(43) Veröffentlichungstag der Anmeldung: 22.12.1993
(73) Patentinhaber: Ferag AG, CH-8340 Hinwil (CH)
(72) Erfinder: Flückiger, Hans Walter, CH-8618 Oetwil am See (CH)
(74) Vertreter: Patentanwälte Schaad, Balass & Partner AG

(56) Entgegenhaltungen:
- CH-A- 641 113
- FR-A- 2 076 005

## Beschreibung

Die vorliegende Erfindung betrifft ein Verfahren und eine Vorrichtung zum Oeffnen von gefalteten, gebundenen oder gehefteten mehrblättrigen Erzeugnissen, insbesondere Druckereiprodukten, gemäss dem Oberbegriff des Anspruchs 1 bzw. 5. Weiter betrifft die Erfindung eine Einrichtung zum Verarbeiten, insbesondere Einstecken von Druckereiprodukten.

Ein Verfahren und eine Vorrichtung dieser Art sind aus der CH-A-644 815 und der entsprechenden US-A-4,420,146 bekannt. Das zu öffnende gefaltete Erzeugnis wird auf einem flachen Stützelement aufliegend mit einer offenen Seite vorlaufend auf ein ortsfestes Oeffnungselement zu bewegt. Dieses Oeffnungselement weist ein flaches zungenartiges Einstechorgan auf, das an einer Welle befestigt ist, welche etwa parallel zum Stützelement und rechtwinklig zur Förderrichtung des Erzeugnisses verläuft. Das Einstechorgan ist mit dieser Welle drehbar und weist in seiner Ausgangsstellung mit seinem zugespitzten Einstechende gegen das ankommende Erzeugnis. Mit diesem Einstechende sticht das Einsteckorgan zwischen Blätter des Erzeugnisses ein. Anschliessend wird die Welle samt dem Einstechorgan um ihre Längsachse gedreht, währenddem die Vorschubbewegung des Erzeugnisses andauert. Durch dieses Drehen des Einstechorgans wird der auf ihm aufliegende Teil des Erzeugnisses vom anderen, dem Stützelement zugewandten Teil abgehoben, so dass das Erzeugnis geöffnet wird. Im Zuge der Weiterbewegung des Erzeugnisses fährt zwischen die geöffneten Teile ein ortsfestes Trennorgan ein, das das Erzeugnis vollständig öffnet. In das offengehaltene Erzeugnis können nun weitere Erzeugnisse eingelegt werden. Sobald das geöffnete Erzeugnis vollständig am Einstechorgan vorbeibewegt worden ist, wird das Oeffnungselement wieder in seine Ausgangsstellung zurückgedreht.

Dieses Verfahren und die entsprechende Vorrichtung erlauben nur das Oeffnen von bewegten Erzeugnissen. Weiter kann das zugeführte Erzeugnis im Bereich der offenen Seite aufgefächert sein, so dass das Erzeugnis zwischen falschen Blättern geöffnet wird. Ueberdies sind bei der bekannten Vorrichtung jeweils für die Verarbeitung unterschiedlich dicker Erzeugnisse präzise auszuführend Einstellarbeiten notwendig.

Es ist deshalb Aufgabe der vorliegenden Erfindung, das bekannte Verfahren und die bekannte Vorrichtung derart weiterzubilden, dass auch stillstehende Erzeugnisse an der richtigen Stelle zuverlässig geöffnet werden können.

Diese Aufgabe wird durch ein Verfahren und eine Vorrichtung gelöst, das bzw. die die Merkmale im Anspruch 1 bzw. 5 aufweist.

Da erfindungsgemäss das Erzeugnis beim Einstechbereich zwischen einem Gegenelement und einer Auflagefläche des Oeffnungselementes zusammengehalten wird, liegen die Blätter des Erzeugnisses beim Einstechen mit dem Einstechorgan immer definiert aneinander. Auch gibt das Erzeugnis selber die Referenz für die Stelle, wo mit dem Einstechorgan eingestochen wird, da erfindungsgemäss das Einstechende des Einstechorgans gegenüber der Auflagefläche um einen vorgegebenen Abstand versetzt ist. Unterschiedlich dicke Erzeugnisse werden somit immer etwa an derselben Stelle geöffnet.

Bei einer besonders bevorzugten Ausführungsform des Verfahrens und Ausbildungsform der Vorrichtung wird das Erzeugnis vor dem Oeffnen glattgestrichen, indem das gegen das Erzeugnis drückende Oeffnungselement zuerst entgegen der Einstechrichtung bewegt wird. Dadurch wird eine genaue Referenz zum Einstechen an der richtigen Stelle geschaffen, selbst wenn Blätter verbogen oder geknickt sein sollten.

Weitere bevorzugte Ausführungsformen des erfindungsgemässen Verfahrens und Ausbildungsformen der erfindungsgemässen Vorrichtung sind in den weiteren abhängigen Ansprüchen angegeben. Weiter ist eine bevorzugte Einrichtung zum Verarbeiten, insbesondere Einstecken von Druckereiprodukten, mit einer erfindungsgemässen Vorrichtung zum Oeffnen dieser Druckereiprodukte in den Ansprüchen 14 bis 16 angegeben.

Die vorliegende Erfindung wird nun anhand der Zeichnung näher erläutert. Es zeigen rein schematisch:
- Fig. 1: perspektivisch einen Teil einer Einrichtung zum Verarbeiten von Druckereiprodukten, wobei die Druckereiprodukte an einem Stützelement aufliegend transportiert werden und die Referenz für das Oeffnen durch die dem Stützelement zugewandte Seite des Druckereiproduktes gegeben wird;
- Fig. 2: in gleicher Darstellung wie Fig. 1 einen Teil einer weiteren Ausbildungsform der Einrichtung mit einer Ausführung der Vorrichtung zum Oeffnen der Druckereiprodukte, bei welcher die dem Stützelement abgewandte Seite des Druckereiproduktes die Referenz zum Oeffnen bildet;
- Fig. 3: in gleicher Darstellung wie Fig. 1 und Fig. 2 ein dem in diesen Figuren gezeigten Teil der Einrichtung nachgeschalteter weiterer Teil mit einer Einrichtung zum Oeffnen eines unterhalb des bereits geöffneten Druckereiproduktes liegenden zweiten Druckereiprodukts;
- Fig. 4 und 5: in Ansicht bzw. Draufsicht und vergrössert einen Teil der Einrichtung gemäss Fig. 2;
- Fig. 6: einen Schnitt entlang der Linie VI-VI der Fig. 5;
- Fig. 7: teilweise geschnitten eine Seitenansicht in Richtung des Pfeiles VII der Fig. 4;
- Fig. 8 und 9: vergrössert in Ansicht und Draufsicht einen Teil der Fig. 3; und
- Fig. 10 bis 15: einen Teil der Vorrichtung gemäss Fig. 2 zu sechs verschiedenen Zeitpunkten beim Oeffnen eines Druckereiprodukts.

Fig. 1 zeigt einen Teil einer Einrichtung zum Verarbeiten von gefalteten Druckereiprodukten 10, die mittels einer Transporteinrichtung 12 in Förderrichtung F schrittweise transportiert werden. Die Druckereiprodukte 10 liegen mit einer ihrer Flachseiten auf einem flachen Stützelement 14 auf und werden einer Oeffnungsvorrichtung 16 zugeführt. Dabei kommt jeweils das Druckereiprodukt 10 mit der dem Stützelement 14 zugewandten Flachseite auf ein scheibensegmentartig ausgebildetes Oeffnungselement 18 zur Anlage und wird mittels eines selbstfedernden Andrückelements 20 mit geringer Kraft gegen jenes gedrückt, so dass das Drukkereiprodukt 10 gerade mit aneinander anliegenden Blättern zusammengehalten ist. Das Andrückelement 20 bildet somit ein mit dem Oeffnungselement 18 zusammenwirkendes Gegenelement 22. Zum Oeffnen des Druckereiprodukts 10 wird das Oeffnungselement 18 aus der mit ausgezogenen Linien angedeuteten Ausgangsstellung 23 in Einstechrichtung E in eine mit strichpunktierten Linien dargestellte Offenstellung 23' verschwenkt. Die Drehachse 18' des Oeffnungselements 18 verläuft dabei im wesentlichen rechtwinklig zur Förderrichtung F und zur Stützfläche 14' des Stützelements 14. Beim Drehen des Oeffnungselements 18 sticht dieses mit einem Einstechorgan 24, mit dessen zugespitztem Einstechende 26, in die dem in Förderrichtung F verlaufenden Bund 28 des gefalzten Druckereiprodukts 10 gegenüberliegende offene Seite 30 in einem Einstechbereich 32 zwischen Blätter des bei diesem Bereich zwischen dem Andrückelement 20 und dem Oeffnungselement 18 zusammengehaltenen Druckereiprodukts 10 ein. Zu diesem Zweck ist das Einstechende 26 des Einstechorgans 24 bezüglich einer zur Drehachse 18' rechtwinkligen Auflagefläche 34 des Oeffnungselements 18, an welcher das Druckereiprodukt 10 in Ausgangsstellung 23 des Oeffnungselements 18 anliegt, in Richtung gegen das als Gegenelement 22 wirkende Andrückelement 10 um einen vorbestimmten Abstand A versetzt (vergleiche Fig. 6). Dieser Abstand A definiert somit genau die Stelle, wo in das Druckereiprodukt 10 eingestochen wird, da dieses unter der Wirkung des Andrückelements 20 definiert an der Auflagefläche 34 anliegt. Mit der Oeffnungsvorrichtung 16 wird somit das Druckereiprodukt 10 von der offenen Seite 30 her im Bereich der Ecke zur ebenfalls offenen, vorlaufenden Seite 30' durch Weiterdrehen des Oeffnungselements 18 nach dem Einstechen bis in die Offenstellung 23' dadurch weiter geöffnet, dass die auf dem Einstechorgan 24 liegenden Blätter von den übrigen Blättern, d.h. jenen zwischen dem Stützelement 14 und dem Einstechorgan 24, bereichsweise abgehoben werden.

Das nun im Bereich der vorlaufenden Seite 30' teilweise geöffnete Druckereiprodukt 10 wird in Förderrichtung F gegen ein ortsfestes, zwischen die voneinander abgehobenen Blätter einfahrendes, keilförmig sich erweiterndes Trennorgan 36 und an diesem vorbeibewegt. Dadurch werden die genannten Blätter weiter voneinander abgehoben und das nun ganz geöffnete Druckereiprodukt 10 wird beim Weitertransport durch ein ortsfestes, schienenartiges Offenhalteorgan 38 offengehalten. Bei einer Zuführstelle 40 wird nun eine Beilage 42 in das geöffnete Druckereiprodukt 10 eingeführt.

Die Transporteinrichtung 12 ist allgemein bekannter Art und weist in Förderrichtung F hin und her angetriebene steuerbare Klammern 44 auf (siehe dazu CH-A-575 303 und US-A-4,058,202). Zur Mitnahme der Druckereiprodukte 10 in Förderrichtung F, werden die Klammern 44 in die Geschlossenstellung überführt, wo sie das jeweilige Druckereiprodukt 10 beim Bund 28 festklemmen und mitnehmen. Während des Rückhubs sind die Klammern 44 geöffnet, so dass die Druckereiprodukte 10 bezüglich dem Stützelement 14 stillstehen. Selbstverständlich befinden sich die Oeffnungsvorrichtung 16, das Trennorgan 36 und das Offennalteorgan 38 ausserhalb des Wirkbereichs der Klammern 44.

Auch die Verarbeitungseinrichtung gemäss Fig. 2 weist ein flaches Stützelement 14 auf, an welchem anliegend die Druckereiprodukte 10 in Förderrichtung F mittels der Transporteinrichtung 12 transportiert werden. Im Gegensatz zur Ausbildungsform gemäss Fig. 1 werden aber hier die Druckereiprodukte 10 zuerst in Zuführrichtung Z mit dem Bund 28 voraus der Verarbeitungseinrichtung zugeführt. Dabei kommen sie mit einer Flachseite auf das Stützelement 14 zur Anlage und mit ihrem Bund 28 in den Wirkbereich der Klammern 44, die während dem Einführen selbstverständlich geöffnet und anschliessend zum Festhalten der Druckereiprodukte 10 in die Schliessstellung überführt werden.

Die Oeffnungsvorrichtung 16 ist bei der Zuführstelle 40 für das Druckereiprodukt 10 angeordnet, und um das Zuführen zu ermöglichen, ist das Oeffnungselement 18 um eine Schwenkachse 46, die parallel zur Stützfläche 14' und etwa rechtwinlig zur Förderrichtung F verläuft, in Richtung entgegen des Pfeiles 46' in eine vom Stützelement 14 entfernte Ruhelage 47 verschwenkbar. Sobald nun ein Druckereiprodukt 10 zwischen dem Stützelement 14 und dem Oeffnungselement 18 hindurch den Klammern 44 der Transporteinrichtung 12 zugeführt worden ist, wird das Oeffnungselement 18 in Pfeilrichtung 46' in eine Andrücklage 47' verschwenkt, wo dieses auf dem Druckereiprodukt 10 auf der dem Stützelement 14 abgewandten Flachseite zur Anlage kommt. Das Stützelement 14 ist hier das Gegenelement 22 von dem zusammen mit dem Oeffnungselement 18 das Druckereiprodukt 10 nun im Einstechbereich 32 zusammengehalten wird. Durch das Verdrehen des Oeffnungselements 18 aus der in der Fig. 2 strichpunktiert angedeuteten Offenstellung 23', in welcher sich das Oeffnungselement 18 beim Absenken auf das Druckereiprodukt 10 befindet, entgegen der Einstechrichtung E in die Ausgangsstellung 23 wird nun das Druckereiprodukt 10 beim Einstechbereich 32 glatt gestrichen. Sobald das Einstechende 26 dabei ab dem Druckereiprodukt 10 abgelaufen ist, liegt das Oeffnungselement 18 mit seiner Auflagefläche 34 auf dem Druckereiprodukt 10 auf und da in diesem Fall das Einstechende 26 des Einstechorgans 24 in Richtung gegen das Stützelement 14 um einen Abstand A von der Auflagefläche 34 beabstandet ist, sticht nun nach der Drehrichtungsumkehr das Einstechorgan 24 mit dem Einstechende 26 zwischen Blätter des Druckereiprodukts 10 im Einstechbereich 32 an der offenen Seite 30 ein. Durch Weiterdrehen des Oeffnungselements 18 in Einstechrichtung E werden diese Blätter nun weiter voneinander abgehoben, indem die auf dem Einstechorgan 24 auf der dem Stützelement 14 abgewandten Seite aufliegenden Blätter angehoben werden. Es ist zu beachten, dass beim Wiedererreichen der Offenstellung 23' das Oeffnungselement 18 mit seiner Auflagefläche 34 vom Druckereiprodukt 10 abgelaufen ist, mit seinem Einstechorgan 24 aber im geöffneten Drukkereiprodukt 10 verbleibt.

Das Druckereiprodukt 10 wird nun mittels der Transporteinrichtung 12 in Förderrichtung F ebenfalls mit seiner geöffneten Seite 30' voraus gegen ein ortsfestes Trennorgan 36 und an diesem vorbeibewegt, wo das mittels des Oeffnungselements 18 teilweise geöffnete Druckereiprodukt 10 nun vollständig geöffnet wird. In Förderrichtung F gesehen, ist dem Trennorgan 36 wiederum ein profilartiges Offenhalteorgan 38 nachgeschaltet, um das geöffnete Druckereiprodukt 10 offen zu halten. In dieses kann nun wiederum bei einer weiteren Zuführstelle 40 eine Beilage 42 eingesteckt werden.

Wie dies durch die Pfeile 48 angedeutet ist, ist der in der Fig. 3 gezeigte Teil der Einrichtung zum Verarbeiten von Druckereiprodukten dem in der Fig. 1 oder in der Fig. 2 gezeigten Teil nachgeschaltet. Es ist aber zu beachten, dass gemäss Fig. 3 jeweils zwei Druckereiprodukte 10 deckungsgleich aufeinanderliegen und von den Klammern 44 gehalten miteinander in Förderrichtung F transportiert werden. Ist der Teil gemäss Fig. 3 einem Teil gemäss Fig. 1 nachgeschaltet, so wird in bekannter Art und Weise an einer Zuführstelle zwischen diesen beiden Teilen ein zweites Druckereiprodukt 10 zwischen das Stützelement 14 und das bereits mittels des Teils gemäss Fig. 1 geöffnete Druckereiprodukt 10 eingeführt. Ist hingegen der Teil gemäss Fig. 3 einem Einrichtungsteil gemäss Fig. 2 nachgeschaltet, können bei der Zuführstelle 40 gemäss Fig. 2 zwei Druckereiprodukte 10 miteinander und aufeinanderliegend in Richtung Z zugeführt werden, wobei das jeweils obenliegende Druckereiprodukt 10 mittels der Oeffnungsvorrichtung 16 geöffnet wird. Das jeweils bereits geöffnete Druckereiprodukt 10 wird mittels des Offenhalteorgans 38 auch im Bereich einer zweiten, in der Fig. 3 gezeigten Oeffnungseinrichtung 16 offengehalten. Mit dieser Oeffnungseinrichtung 16, die der Ausbildungsform gemäss Fig. 1 entspricht, wird nun das jeweils unten liegende, d.h. das am Stützelement 14 anliegende Druckereiprodukt 10 geöffnet. Dieses kommt wiederum auf die Auflagefläche 34 des Oeffnungselements 18 zur Anlage und wird mittels des als Gegenelement 22 wirkenden selbstfedernden Andrückelements 20 dagegen gedrückt. Dabei werden die bezüglich dem Offenhalteorgan 38 dem Stützelement 14 zugewandten Blätter des vorgängig geöffneten Druckereiproduktes 10 auch zusammengepresst; dies tut aber nichts zur Sache, da die Referenz zum Einstechen mit dem Einstechorgan 24 durch das an der Auflagefläche 34 anliegende, untenliegende Druckereiprodukt 10 gegeben ist. Während nun in dieses Druckereiprodukt 10 im Bereich der Seite 30 eingestochen wird und dieses so auch im Bereich der vorlaufenden Seite 30' geöffnet wird, wird gleichzeitig in das obenliegende, bereits vorgängig geöffnete Druckereiprodukt 10 eine Beilage 42 eingeführt. Diese Beilage 42 wird nun zusammen mit den beiden Druckereiprodukten 10 in Förderrichtung F weitertransportiert, wobei das untenliegende, dem Stützelement 14 zugewandte Druckereiprodukt 10 ebenfalls mittels eines Trennorgans 36' noch vollständig geöffnet wird. Ein dem Trennorgan 36' nachgeschaltetes ebenfalls ortsfestes Offenhalteorgan 38' verhindert ein Schliessen dieses Druckereiprodukts 10, in welches bei einer weiteren Zuführstelle 40 ebenfalls eine Beilage 42 eingeführt wird.

Die in der Fig. 2 stark vereinfacht dargestellte Oeffnungsvorrichtung 16 wird nun anhand den Fig. 4 bis 7 näher beschrieben. Das Oeffnungselement 18 der Oeffnungsvorrichtung 16 ist scheibensegmentartig ausgebildet und weist einen zur Auflagefläche 34 quer verlaufenden Durchlass 52 auf. Dieser ist beim bezüglich der Drehachse 18' radial äusseren Rand 54 des Oeffnungselements 18 offen. Am in Einstechrichtung E gesehen, dem Durchlass 52 vorlaufenden Teil 56 des Oeffnungselements 18 ist die ebene Auflagefläche 34 ausgebildet und am dem Durchlass 52 nachlaufenden Teil 56' ist das Einstechorgan 24 angeformt. Wie dies insbesondere Fig. 6 zeigt, steht das zugespitzte Einstechende 26 des im wesentlichen flachen Einstechorgans 24 gegenüber der Auflagefläche 34 um den Abstand A vor. In dieser Figur ist die dem Oeffnungselement 18 zugewandte Flachseite des Druckereiprodukts 10 strichpunktiert angedeutet. Auf der dem Druckereiprodukt 10 und somit dem Auflageorgan 22 zugewandten Seite ist ein an das Einstechende anschliessender Bereich 58 eben und zur Auflagefläche 34 parallel ausgebildet. Mit diesem Bereich kommt das sich in Offenstellung 23' befindende Oeffnungselement 18 auf dem Druckereiprodukt 10 beim Verbringen in die Andrücklage 47' zur Anlage. Im Querschnitt ist das Einstechorgan 24 keilartig ausgebildet und hebt nach dem Einstechen mit der dem Bereich 58 abgewandten Seite die untergriffenen Blätter des Druckereiprodukts 10 hobelartig von den anderen Blättern ab, wobei die abgehobenen Blätter in den Durchlass 52 eingreifen, wie dies anhand der Fig. 10 bis 15 noch zu beschreiben ist. Am vom Einstechende 26 entfernten Endbereich weist der nachlaufende Teil 56' auf der oberen, dem Auflageorgan 22 abgewandten Seite, eine rampenartige gegenüber dem übrigen Teil des Oeffnungselementes 18 vorstehende Verdickung 60 auf, um nach dem Einstechen beim Weiterdrehen des Oeffnungselementes 18 in Einstechrichtung E die Blätter der Druckereiprodukte 10 weiter voneinander abzuheben.

Der dem Durchlass 52 zugewandte Randbereich 62 des vorlaufenden Teils 56 des Oeffnungselements 18 ist ebenfalls keilartig ausgebildet, wie dies insbesondere aus den Fig. 5 und 6 erkennbar ist. Diese Form dient dazu, bei in die Offenstellung 23' zurückverschwenktem Oeffnungselement 18, die vom Einstechorgan 24 und der Verdickung 60 angehobenen Blätter beim Bewegen des Druckereiprodukts 10 in Förderrichtung F anzuheben, so dass der vorlaufende Teil 56 auch zwischen die voneinander abgehobenen Blätter einfährt.

Der etwa in radialer Richtung langgestreckte Durchlass 52 weist seine grösste Weite in tangentialer Richtung gesehen, in seinem inneren Endbereich auf und ist beim äusseren Rand 54 am schmalsten. In bevorzugter Weise liegt das Einstechende 26, in Umfangsrichtung gesehen, beim nachlaufenden Randbereich 62 des vorlaufenden Teils 56 und ist gegenüber diesem nur in Richtung der Drehachse 18' versetzt. In Richtung dieser Drehachse 18' gesehen, hat der Durchlass 52 vorzugsweise einen tropfen- bzw. flügelprofilartigen Querschnitt. In der Offenstellung 23' des Oeffnungselementes 18 verläuft die Längsrichtung des Durchlasses 52 quer zur Förderrichtung F, wogegen in Ausgangsstellung 23 jene der Förderrichtung F entgegengerichtet ist.

Das scheibensegmentartige Oeffnungselement 18 ist an einem, aus einem starren oder gegebenenfalls einem elastisch nachgiebigen Material gefertigten, Tragelement 64 um die Achse 18' frei drehbar gelagert. An diesem Tragelement 64 ist weiter ein zweiarmiger, abgewinkelter Betätigungshebel 66 verschwenkbar angeordnet, dessen dem Oeffnungselement 18 zugewandtes Ende über eine Lasche 68 mit jenem gelenkig verbunden ist. Der Angriffspunkt der Lasche 68 am Oeffnungselement 18 ist bezüglich der rechtwinklig zur Auflagefläche 34 verlaufenden Drehachse 18' exzentrisch, so dass beim Verschwenken des Betätigungshebels 66 das Oeffnungselement 18 gedreht wird. Am Betätigungshebel 66 ist weiter am dem Oeffnungselement 18 abgewandten Ende eine Folgerolle 70 frei drehbar gelagert, die mit einer Steuerfläche 72 einer Drehkulisse 72' zusammenwirkt, um den Betätigungshebel 66, entgegen der Wirkung einer Zugfeder 74 und somit das Oeffnungselement 18 aus der Offenstellung 23' in die Ausgangsstellung 23 zu verschwenken. Von der Ausgangsstellung 23 zurück in die Offenstellung 23' erfolgt das Verschwenken durch die Kraft der Zugfeder 74, wobei die Schwenklage durch die Steuerfläche 72 gegeben sein kann. Der Vollständigkeit halber wird erwähnt, dass die Zugfeder 74 zwischen dem dem Oeffnungselement 18 zugewandten Arm des Betätigungshebels 66 und dem Tragelement 64 wirkt.

Das Tragelement 64 wiederum ist an einem Befestigungsorgan 76 um die etwa parallel zur Stützfläche 14' und rechtwinklig zur Förderrichtung F verlaufende Schwenkachse 46 verschwenkbar gelagert (siehe insbesondere Fig. 7). Am Tragelement 64 ist ein Steuerhebel 80 angeformt, der zur Schwenkachse 46 etwa in radialer Richtung verläuft und an seinem freien Ende eine frei drehbar gelagerte Steuerrolle 82 trägt. Am Steuerhebel 80 ist das eine Ende einer zweiten Zugfeder 84 befestigt, deren anderes Ende am Befestigungsorgan 66 angreift und das Tragelement 64 mitsamt dem Oeffnungselement 18 in Richtung gegen die vom Stützelement 14 entfernte Ruhelage 47 zieht, wo das Tragelement 64 entgegen der Kraft der zweiten Zugfeder 84 in bekannter Weise abgestützt ist. Die Steuerrolle 82 wirkt mit der Steuerfläche 86 einer Schwenkkulisse 86' zusammen, welche entgegen der Kraft der zweiten Zugfeder 84 das Tragelement 64 und somit das Oeffnungselement 18 in die Andrucklage 47' verschwenkt.

Am Tragelement 64 ist weiter das sich in Förderrichtung F keilartig verdickende Trennorgan 36 befestigt. Seine dem Oeffnungselement 18 zugewandte Vorderkante 88 fluchtet mit dem flachen Oeffnungselement 18 und ist in Ausgangsstellung des Oeffnungselements 18 zu dessen der Vorderkante 88 zugewandten Rand benachbart, so dass die voneinander abgehobenen Blätter des in Förderrichtung F transportierten Druckereiproduktes 10 zwangsläufig beidseitig des Trennorgans 36 vorbeibewegt werden.

Das Befestigungsorgan 76 ist in dem der Transporteinrichtung 12 abgewandten Endbereich 90 des Stützelements 14 an diesem befestigt. Das Stützelement 14 weist ein profilartiges Wandelement 92 auf, an dem ein die Stützfläche 14' bildendes Stützblech 94 befestigt ist. Das Wandelement 92 weist in seinem Endbereich 90 eine hinterschnittene, in Längsrichtung verlaufende Befestigungsnut 96 auf, an welcher das Befestigungsorgan 76 in bekannter Art und Weise verschiebbar und feststellbar befestigt ist.

Wie aus der Fig. 7 erkennbar ist, sind mehrere Stützelemente 14 in bekannter Art und Weise um eine gemeinsame nicht gezeigte Umlaufachse angeordnet, wobei diese Stützelemente 14 in Längsrichtung der Umlaufachse verlaufende und radial aussen offene Aufnahmeteile 98 begrenzen. Am Boden jedes dieser Aufnahmeteile 98 ist eine Transporteinrichtung 12 mit Klammern 44 (siehe Fig. 1 bis 3) angeordnet, um die in die Aufnahmeteile 98 eingeführten Druckereiprodukte 10 mitsamt Beilagen 42 in Längsrichtung der Umlaufachse zu verschieben. Mehrere in den Fig. 1 bis 3 gezeigte Teile der Einrichtung zum Verarbeiten der Druckereiprodukte 10 können um eine gemeinsame Umlaufachse gemäss Fig. 7 angeordnet sein und bilden somit eine Verarbeitungstrommel 100, bei welcher im Zuge einer Umdrehung um die Umlaufachse jeweils die bei einer Zuführstelle 40 in die Aufnahmeteile 98 eingeführten Druckereiprodukte 10 geöffnet und um einen Schritt in Förderrichtung F transportiert werden. Einrichtungen dieser Art sind beispielsweise aus folgenden Druckschriften bekannt: CH- A-584 153 und US-A-3,951,399; CH-A-575 303 und US-A- 4.058,202.

In den Fig. 8 und 9 ist die in den Fig. 1 und 3 angedeutete Oeffnungsvorrichtung 16 vergrössert gezeigt. Aufbau und Funktionsweise der in den Fig. 8 und 9 gezeigten Oeffnungsvorrichtung 16 entsprechen im wesentlichen jener in den Fig. 4 bis 7 gezeigten Ausbildungsform. Es wird deshalb ausdrücklich auf die entsprechende Beschreibung verwiesen. In den Fig. 8 und 9 sind die Bezugszeichen nur noch insoweit angegeben, als dies für das Verständnis notwendig ist. Unterschiedlich im Aufbau der Oeffnungsvorrichtung 16 gemäss Fig. 8 und 9 verglichen mit der Ausbildungsform gemäss den Fig. 4 bis 7 ist, dass das Tragelement 64 am Befestigungsorgan 76 fest angeordnet ist, das Tragelement 64 mit dem Oeffnungselement 16 ist somit nicht um eine etwa parallel zur Stützfläche 14' verlaufende Achse schwenkbar. Weiter ist das Oeffnungselement 18 selber zum Oeffnungselement der Ausbildungsform gemäss den Fig. 4 bis 7 symmetrisch ausgebildet. Die ebene Auflagefläche 34 am vorlaufenden Teil 56 befindet sich auf der oberen, d.h. dem Stützelement 14 abgewandten Seite des Oeffnungselements 18. Diese Auflagefläche 34 fluchtet im wesentlichen mit der Stützfläche 14' oder ist gegenüber dieser leicht in Richtung gegen unten versetzt. Gegenüber der Auflagefläche 34 ist das Einstechende 26 des Einstechorgans 24 in Richtung der Drehachse 18' um einen vorbestimmten Abstand A gegen oben versetzt. Weiter weist der vorlaufende Teil 56 entlang eines Abschnitts seines radial äusseren Randes 54 bezüglich der Auflagefläche 34 eine rampenartige Anschrägung 102 auf, die bei in Ausgangsstellung 23 verschwenktem Oeffnungselement 18 der Förderrichtung F entgegengerichtet ist. Dies um sicherzustellen, dass die auf dem Stützelement 14 aufliegend transportierten Druckereiprodukte 10 mit Sicherheit auf das Oeffnungselement 18 gleiten. Zu beachten ist, dass bei dieser Ausbildungsform das Stützblech 94 des Wandelementes 92 in Förderrichtung F gesehen, zur Oeffnungsvorrichtung 16 hin ansteigend ausgebildet ist und mit kleinem Abstand vor dem äusseren Rand 54 des Oeffnungselementes 18 endet.

Das zu öffnende Druckereiprodukt 10 wird in Förderrichtung F in die in Fig. 9 mit 10' bezeichnete Position vorgeschoben. Dann wird das Oeffnungselement 18 in Einstechrichtung E verschwenkt, wodurch das Einstechorgan 24 mit dem Einstechende 26 in die offene Seite 30 einsticht und beim Weiterdrehen der nachlaufende Teil 56' die darauf aufliegenden Blätter des Druckereiproduktes 10 von den dem Stützelement 14 zugewandten Blättern anhebt. Die Offenstellung 23' des Oeffnungselementes 18 bei geöffnetem Druckereiprodukt 10 entspricht jener Lage, die in der Fig. 6 mit ausgezogenen Linien dargestellt ist. Der Vollständigkeit halber sei erwähnt, dass das als Gegenelement 22 wirkende, blattfederartig ausgebildete Andrückelement 20 die Druckereiprodukte 10 gegen die Auflagefläche 34 drückt und diese beim Einstechbereich 32 mit aneinander anliegenden Blättern definiert hält.

Bei dieser Ausbildungsform wirkt die zwischen dem Betätigungshebel 66 und dem Befestigungsorgan 76 angeordnete Zugfeder 74' im Vergleich zur Zugfeder 74 (vergleiche Fig. 5) in entgegengesetzter Richtung, d.h. das Oeffnungselement wird durch die Zugfeder 74' gegen die Ausgangsstellung 23 gedrängt. Zum Verdrehen in die Offenstellung 23' wirkt eine Drehkulisse 72' mit ihrer Steuerfläche 72 der Zugfeder 74' entgegen auf die Folgerolle 70 ein.

Das Oeffnen eines Druckereiproduktes 10 mit der Oeffnungsvorrichtung 16 gemäss den Fig. 4 bis 7 ist in den Fig. 10 bis 15 schrittweise gezeigt. Auf die zwei in Zuführrichtung Z zugeführten Druckereiprodukte 10 wird das Oeffnungselement 18 durch Verschwenken aus der Ruhelage in Pfeilrichtung 46' in die Andrücklage 47' abgelegt, wodurch die Druckereiprodukte 10 beim Einstechbereich 32 zusammengehalten werden, da diese auf der dem Oeffnungselement 18 abgewandten Seite auf dem in diesen Figuren nicht gezeigten, als Gegenelement 22 wirkenden Stützelement 14 aufliegen. Wie dies Fig. 10 zeigt, ist das Oeffnungselement 18 dabei in die Offenstellung 23' verschwenkt und kommt mit dem ebenen Bereich 58 des Einstechorgans 24 auf die Flachseite des zu öffnenden Druckereiproduktes 10 zur Anlage (siehe Fig. 10 und 6).

Wie dies aus der Fig. 11 erkennbar ist, wird dann das Oeffnungselement 18 entgegen der Einstechrichtung E verdreht, wie dies mit dem Pfeil E' angegeben ist. Dadurch wird das zu öffnende Druckereiprodukt 10 geglättet. Diese Drehung des Oeffnungselementes 18 erfolgt bis es die Ausgangsstellung 23 erreicht hat, welche in der Fig. 12 gezeigt ist. In dieser Stellung liegt das Oeffnungselement 18 nur noch mit der Auflagefläche 34 am Druckereiprodukt 10 an und das Einstechorgan 24 ist ab dem Druckereiprodukt 10 abgelaufen. Um dabei den Abstand A zwischen dem Einstechende 26 und der Auflagefläche 34 zu kompensieren, ist entweder die Schwenkkulisse 86' entsprechend ausgebildet bzw. gefedert aufgehängt oder weist die Aufhängung des Oeffnungselements 18 eine Eigenfederung auf.

Aus der Ausgangsstellung 23 wird nun das Oeffnungselement 18 in Einstechrichtung E gedreht. Dabei sticht das Einstechorgan 24 mit dem Einstechende 26 in die offene Seite 30 ein, wie dies Fig. 13 zeigt. Die Referenz für die Stelle des Einstechens ist dabei durch die am Druckereiprodukt 10 anliegende und über diese streichende Auflagefläche 34 gegeben. Die von den Blättern zwischen dem Einstechorgan 24 und dem Stützelement 14 abzuhebenden Blätter kommen dabei in Eingriff mit dem Durchlass 52.

Fig. 14 zeigt das Oeffnungselement 18 kurz bevor es die Offenstellung 23' wieder erreicht hat. Dabei ist deutlich zu erkennen, wie die in den Durchlass 52 eingreifenden abzuhebenden Blätter des Druckereiproduktes 10 von den übrigen Blättern abgehoben sind und das Druckereiprodukt 10 im Bereich der vorlaufenden Seite 30' geöffnet wird. In der Offenstellung 23' ist der vorlaufende Teil 56 aus dem Bereich des Druckereiproduktes 10 verschwenkt und das Oeffnungselement 18 greift alleine noch mit dem nachlaufenden Teil 56' zwischen die voneinander abgehobenen Blätter ein.

Das vorgeöffnete Druckereiprodukt 10 wird nun mittels der Transporteinrichtung 12 in Förderrichtung F weitertransportiert (siehe Fig. 1 bis 3), wobei nun auch der vorlaufende Teil 56 des Oeffnungselements 18 zwischen die voneinander abgehobenen Blätter zu liegen kommt (Fig. 15). Gleichzeitig wird das Druckereiprodukt 10 gegen das Trennorgan 36 gefördert, welches beim Vorbeitransport des Druckereiprodukts 10 dieses vollständig öffnet.

In analoger Weise werden Druckereiprodukte mit der Oeffnungsvorrichtung 16 gemäss den Fig. 8 und 9 geöffnet, wobei bei dieser Ausführungsform nur die Schritte gemäss den Fig. 12 bis 15 erfolgen; d.h. dass das Oeffnungselement 18 in die Ausgangsstellung 23 verschwenkt wird, bevor das zu öffnende Druckereiprodukt 10 in den Bereich der Oeffnungsvorrichtung 16 gefördert ist.

Es ist selbstverständlich auch möglich, bei der Ausbildungsform der Oeffnungsvorrichtung 16 gemäss den Fig. 2 und 4 bis 7 auf das Glätten der Druckereiprodukte 10 zu verzichten. Auch in diesem Fall wird das Oeffnungselement 18 in die Ausgangsstellung 23 verschwenkt, bevor es mit seiner Auflagefläche 34 in die Andrücklage 47' auf die Druckereiprodukte 10 zur Anlage bracht wird.

Selbstverständlich ist es auch denkbar, ein entsprechend ausgebildetes Oeffnungselement 18 anstelle von Drehen translatorisch zu bewegen, um Druckereiprodukte 10 zu öffnen.

Der Vollständigkeit halber sei erwähnt, dass die Druckereiprodukte an jeder beliebigen offenen Seite geöffnet werden können. Selbstverständlich können die Druckereiprodukte während des Oeffnens auch in Förderrichtung F bewegt sein.

Die erfindungsgemässe Vorrichtung eignet sich zum Oeffnen von beliebigen mehrblättrigen, gefalteten, gebundenen oder gehefteten Erzeugnissen.

## Patentansprüche

1. Verfahren zum Oeffnen von gefalteten, gebundenen oder gehefteten mehrblättrigen Erzeugnissen, insbesondere Druckereiprodukten, bei dem mit einem Einstechorgan (24) eines Oeffnungselements (18) zwischen Blätter des Erzeugnisses (10) an einer seiner offenen Seiten (30) in einem Einstechbereich (32) eingestochen wird und durch anschliessendes Bewegen des Oeffnungselements (18) die auf der einen Seite des Einstechorgans (24) liegenden Blätter von den übrigen Blättern abgehoben werden, dadurch gekennzeichnet, dass das Erzeugnis (10) beim Einstechbereich (32) zwischen einer Auflagefläche (34) des Oeffnungselements (18) und einem mit dieser zusammenwirkenden Gegenelement (22) zusammengehalten wird, durch Bewegen des Oeffnungselements (18) in Einstechrichtung (E) mit dem gegenüber der Auflagefläche (34) in Richtung gegen das Gegenelement (22) um einen vorbestimmten Abstand (A) versetzten Einstechende (26) des Einstechorgans (24) in das zusammengehaltene Erzeugnis (10) eingestochen wird und durch anschliessendes Weiterbewegen des Oeffnungselements (18) die Blätter voneinander abgehoben werden.

2. Verfahren nach Anspruch 1, dadurch gekennzeichnet, dass das Erzeugnis (10) durch Drehen des Oeffnungselements (18) um eine zu den Flachseiten des Erzeugnisses (10) quer verlaufende Achse (18') geöffnet wird.

3. Verfahren nach Anspruch 1 oder 2, dadurch gekennzeichnet, dass das mittels des Oeffnungselements (18) teilweise geöffnete Erzeugnis (10) mit einer geöffneten Seite (30') voraus gegen ein ortsfestes, zwischen die voneinander abgehobenen Blätter einfahrendes Trennorgan (36,36') und an diesem vorbeibewegt wird um das Erzeugnis (10) vollständig zu öffnen.

4. Verfahren nach einem der Ansprüche 1 bis 3, dadurch gekennzeichnet, dass vor dem Oeffnen das zwischen dem Oeffnungselement (18) und dem Gegenelement (22) angeordnete Erzeugnis (10) im Einstechbereich (32) durch Drehen des am Erzeugnis (10) anliegenden Oeffnungselements (18) entgegen der Einstechrichtung (E) geglättet wird.

5. Vorrichtung zum Oeffnen von gefalteten, gebundenen oder gehefteten mehrblättrigen Erzeugnissen, insbesondere Druckereiprodukten, mit einem Oeffnungselement (18) mit einem Einstechorgan (24) zum Einstechen zwischen Blätter des Erzeugnisses (10) an einer seiner offenen Seiten (30) in einem Einstechbereich (32), wobei das Oeffnungselement (18) zum Abheben der auf der einen Seite des Einstechorgans (24) liegenden Blätter von den übrigen Blättern bewegbar ist, dadurch gekennzeichnet, dass das Oeffnungselement (18) eine Auflagefläche (34) aufweist um zwischen sich und einem Gegenelement (22) das Erzeugnis (10) beim Einstechbereich (32) zusammenzuhalten, das Einstechende (26) des Einstechorgans (18) gegenüber der Auflagefläche (43) in Richtung gegen das Gegenelement (22) um einen vorbestimmten Abstand (A) versetzt ist, und das Oeffnungselement (18) bewegbar ist um in Einstechrichtung (E) mit dem Einstechorgan (24) in das zusammengehaltene Erzeugnis (10) einzustechen und beim anschliessenden Weiterbewegen die Blätter voneinander abzuheben.

6. Vorrichtung nach Anspruch 5, dadurch gekennzeichnet, dass das Oeffnungselement (18) um eine zur Auflagefläche (34) quer verlaufende Achse (18') drehbar ist.

7. Vorrichtung nach Anspruch 6, dadurch gekennzeichnet, dass das Oeffnungselement (18) im wesentlichen scheibensegmentartig ausgebildet ist und einen zur Auflagefläche (34) quer verlaufenden, beim bezüglich der Achse (18') radial äusseren Rand (54) des Oeffnungselementes (18) offenen Durchlass (52) aufweist, und dass an dem dem Durchlass (52) in Einstechrichtung (E) gesehen vorlaufenden Teil (56) des Oeffnungselementes (18) die im wesentlichen ebene Auflagefläche (34) und am dem Durchlass (52) nachlaufenden Teil (56') das Einstechorgan (24) ausgebildet ist.

8. Vorrichtung nach Anspruch 7, dadurch gekennzeichnet, dass der Durchlass (52), in Richtung der Achse (18') gesehen einem etwa in radialer Richtung gestreckten, vorzugsweise tropfenförmigen Querschnitt mit der kleinsten Breite beim Rand (54) des Oeffnungselements (18) aufweist.

9. Vorrichtung nach einem der Ansprüche 5 bis 8, zum Oeffnen von an einem Stützelement (14) aufliegenden und mit Transportmitteln (12) in Förderrichtung (F) bewegbaren Erzeugnissen (10), dadurch gekennzeichnet, dass in Förderrichtung (F) gesehen dem Oeffnungselement (18) ein ortsfestes, vom Stützelement (14) beabstandetes, vorzugsweise keilartiges Trennorgan (36, 36') nachgeschaltet ist, das zwischen die mittels des Oeffnungselements (18) teilweise voneinander abgehobenen Blätter einfahrbar ist um das Erzeugnis (10) ganz zu öffnen.

10. Vorrichtung nach Anspruch 9, dadurch gekennzeichnet, dass die Auflagefläche (34) des Oeffnungselementes (18) mit der Stützfläche (14') des Stützelements (14) etwa fluchtet und das Gegenelement (22) ein gefedertes Andrückelement (20) aufweist um das Erzeugnis (10) gegen die Auflagefläche (34) zu drücken.

11. Vorrichtung nach Anspruch 9, dadurch gekennzeichnet, dass das Gegenelement (22) durch das Stützelement (14) gebildet ist und das Oeffnungselement (18), vorzugsweise um eine etwa parallel zur Stützfläche (14') verlaufende Schwenkachse (46) schwenkend, aus einer vom Stützelement (14) entfernten Ruhelage (47) in eine dem Stützelement (14) benachbarte Andrücklage (47') verbringbar ist, in der das Oeffnungselement (18) das Erzeugnis (10) gegen das Stützelement (14) drückt um jenes beim Einstechbereich (32) zusammenzuhalten.

12. Vorrichtung nach Anspruch 11, dadurch gekennzeichnet, dass das Oeffnungselement (18) beim Verbringen in die Andrücklage (47') mit dem Einstechorgan (24) am Erzeugnis (10) zur Anlage kommt, zum Glattstreichen des Erzeugnisses (10) entgegen der Einstechrichtung (E) drehbar ist bis es mit der Auflagefläche (34) am Erzeugnis (10) anliegt und dann zum Oeffnen in Einstechrichtung (E) gedreht wird.

13. Vorrichtung nach einem der Ansprüche 9 bis 12, dadurch gekennzeichnet, dass zum Oeffnen des Erzeugnisses (10) das Oeffnungselement (18) aus einer Ausgangsstellung (23), in der die Oeffnung des Durchlasses (52) am Rand (54) des Oeffnungselementes (18) entgegen der Förderrichtung (F) gerichtete ist, in Einstechrichtung (E) in eine Offenstellung (23') drehbar ist, in der die Längsrichtung des Druchlasses (52) etwa rechtwinklig zur Förderrichtung (F) verläuft, und dass die Achse (18') derart angeordnet ist, dass das radial innere Ende des Durchlasses (52) am Erzeugnis (10) vorbeibewegbar ist.

14. Einrichtung zum Verarbeiten, insbesonderer Einstecken von Druckereiprodukten, mit einer Verarbeitungstrommel (100) mit mehreren um eine horizontale Umlaufachse angeordneten, etwa in Richtung der Umlaufachse verlaufenden und radial aussen offenen Aufnahmeteilen (98), in die an einer Zuführstelle (40) jeweils ein Druckereiprodukt (10) mit dem Bund (28) voraus einführbar ist, mit Transportmitteln (12) zum Transport der Druckereiprodukte (10) in Richtung der Umlaufachse während des Umlaufens der Aufnahmeteil (98), und mit den Aufnahmeteilen (98) zugeordneten, vorzugsweise an deren Wänden (92) angeordneten Vorrichtungen (16) nach einem der Ansprüche 5 bis 13 zum Oeffnen der eingeführten Druckereiprodukte (10).

15. Einrichtung nach Anspruch 14, dadurch gekennzeichnet, dass an den Wänden (92) in deren radial äusseren Endbereichen (90) Tragorgane (64) für die Oeffnungselemente (18) angeordnet sind, and an den Tragorganen (64), vorzugsweise mit ausserhalb der Verarbeitungstrommel (100) ortsfesten Steuerflächen (72) zusammenwirkende Steuerelemente (66,68,70) zum Drehen der Oeffnungselemente (18) gelagert sind.

16. Einrichtung nach Anspruch 15, dadurch gekennzeichnet, das die Tragorgane (64) um quer zur Umlaufachse verlaufende Schwenkachsen (46) schwenkbar und vorzugsweise federbelastet sind um die Oeffnungselemente (18) in Ruhelag (47) zu halten, und dass an den Tragorganen (64), mit einer ausserhalb der Verarbeitungstrommel (100) angeordneten, gegebenenfalls gefederten weiteren Steuerfläche (86) zusammenwirkende Folgeglieder (82) angeordnet sind um die Oeffnungselemente (18) in die Andrücklage (47') zu verschwenken.

## Claims

1. A method for the opening of folded, bound or stitched multiple-sheet products, in particular printed products, in which with a piercing member (24) of an opening element (18) between sheets of the product (10) on one of its open sides (30) piercing is carried out in a piercing region (32) and through subsequent moving of the opening element (18), the sheets lying on the one side of the piercing member (24) are raised from the remaining sheets, characterised in that the product (10) is held together at the piercing region (32) between a bearing surface (34) of the opening element (18) and a counter element (22) cooperating therewith, piercing is carried out into the held-together product (10) through movement of the opening element (18) in the piercing direction (E) with the piercing end (26) of the piercing member (24) staggered with respect to the bearing surface (34) towards the counter element (22) by a predetermined distance (A), and through subsequent further movement of the opening element (18), the sheets are lifted from each other.

2. A method according to Claim 1, characterised in that the product (1) is opened by turning the opening element (18) about an axis (18') running transversely to the flat sides of the product (10).

3. A method according to Claim 1 or 2, characterised in that the product (10) which is partially opened by means of the opening element (18) with one opened side (30') leading is moved towards a fixed separating member (36,36') being introduced between the sheets which are lifted from each other, and is moved past this in order to open the product (10) completely.

4. A method according to one of Claims I to 3, characterised in that before opening, the product (10) which is arranged between the opening element (18) and the counter element (22), is smoothed in the piercing region (32) by rotation of the opening element (18), lying adjacent to the product (10), contrary to the piercing direction (E).

5. A device for the opening of folded, bound or stitched multiple-sheet products, in particular printed products, with an opening element (18) with a piercing member (24) for piercing between sheets of the product (10) on one of its open sides (30) in a piercing region (32), in which the opening element (18) is movable for lifting the sheets lying on the one side of the piercing member (24) from the remaining sheets, characterised in that the opening element (18) has a bearing surface (34) in order to hold the product (10) together between itself and a counter element (22) in the piercing region (32), the piercing end (26) of the piercing member (18) is staggered with respect to the bearing surface (43) in the direction towards the counter element (22) by a predetermined distance (A), and the opening element (18) is movable in order to pierce in piercing direction (E) with the piercing member (24) into the product (10) which is held together and to lift the sheets from each other in the subsequent further movement.

6. A device according to Claim 5, characterised in that the opening element (18) is rotatable about an axis (18') running transversely to the bearing surface (34).

7. A device according to Claim 6, characterised in that the opening element (18) is constructed substantially in the manner of a disc segment and has a passage (52) running transversely to the bearing surface (34) and open at the radially outer edge (54) of the opening element (18) with respect to the axis (18'), and that on the part (56) of the opening element (18) running ahead of the passage (52) viewed in the piercing direction (E), the substantially flat bearing surface (34) is constructed and on the part (56') following the passage (52) the piercing member (24) is constructed.

8. A device according to Claim 7, characterised in that the passage (52), viewed in the direction of the axis (18') has a cross-section which is stretched approximately in radial direction and preferably is drop-shaped, with the smallest width at the edge (54) of the opening element (18).

9. A device according to one of Claims 5 to 8, for the opening of products (10) lying on a support element (14) and movable by transporting means (12) in the conveying direction (F), characterised in that viewed in the conveying direction (F) a fixed, preferably wedge-like separating member (36,36'), arranged at a distance from the support element (14), is arranged after the opening element (18), which separating member (36,36') is able to be introduced between the sheets, which have been partially lifted from each other by means of the opening element (18), in order to open the product (10) completely.

10. A device according to Claim 9, characterised in that the bearing surface (34) of the opening element (18) is approximately in alignment with the support surface (14') of the support element (14) and the counter element (22) has a resilient pressure element (20) in order to press the product(10) against the bearing surface (34).

11. A device according to Claim 9, characterised in that the counter element (22) is formed by the support element (14) and the opening element (18), preferably swivelling about a swivel axis (46) running approximately parallel to the support surface (14'), is able to be brought from a position of rest (47) a distance away from the support element (14), into a pressure position (47') adjacent to the support element (14), in which pressure position (47') the opening element (18) presses the product (10) against the support element (14) in order to hold it together at the piercing region (32).

12. A device according to Claim 11, characterised in that the opening element (18), on bringing into the pressure position (47') comes to rest with the piercing member (24) against the product (10), is rotatable contrary to the piercing direction (E) for smoothing the product (10), until it lies with the bearing surface (34) against the product (10) and is then turned for opening in the piercing direction (E).

13. A device according to one of Claims 9 to 12, characterised in that to open the product (10), the opening element (18) is rotatable from a starting position (23), in which the opening of the passage (52) at the edge (54) of the opening element (18) is directed contrary to the conveying direction (F), in the piercing direction (E) into an open position (23'), in which the longitudinal direction of the passage (52) runs approximately at right angles to the conveying direction (F), and that the axis (18') is arranged such that the radially inner end of the passage (52) is able to be moved past the product (10).

14. An arrangement for processing, in particular inserting, printed products, with a processing drum (100) with several holding parts (98) arranged about a horizontal revolving axis, running approximately in the direction of the revolving axis and open radially externally, into which holding parts (98) at a supply site (40) in each case one printed product (10), with the binding (28) leading, is able to be introduced, with transport means (12) for transporting the printed products (10) in the direction of the revolving axis during the revolving of the holding parts (98), and with devices (16) associated with the holding parts (98), preferably arranged on their walls (92), according to one of Claims 5 to 13, to open the printed products (10) which are introduced.

15. An arrangement according to Claim 14, characterised in that on the walls (92) in their radially outer end regions (90) carrying members (64) are arranged for the opening elements (18), and on the carrying members (64) control elements (66,68,70) are mounted, preferably cooperating with fixed control surfaces (72) outside the processing drum (100), to rotate the opening elements (18).

16. An arrangement according to Claim 15, characterised in that the carrying members (64) are swivellable about swivel axes (46) running transversely to the revolving axis and are preferably spring-loaded in order to keep the opening elements (18) in the position of rest (47), and that on the carrying members (64), following elements (82) are arranged, cooperating with a further control surface (86), resilient if necessary, arranged outside the processing drum (100), in order to swivel the opening elements (18) into the pressing position (47').

## Revendications

1. Procédé pour ouvrir des produits à plusieurs feuilles, pliés, reliés ou agrafés, des produits imprimés en particulier, selon lequel un organe d'encastrement (24) d'un élément d'ouverture (18) est inséré dans une zone d'encastrement (32) entre des feuilles du produit (10), sur l'un des côtés ouverts (30) de ce dernier, et les feuilles, situées sur l'un des côtés de l'organe d'encastrement (24), sont décollées des autres feuilles par un mouvement ultérieur de l'élément d'ouverture (18), caractérisé en ce que le produit (10) est maintenu, dans la zone d'encastrement (32), entre une surface d'appui (34) de l'élément d'ouverture (18) et un contre-élément (22), concourant avec cette dernière, l'insertion dans le produit (10) maintenu est assurée, par le mouvement de l'élément d'ouverture (18) dans le sens d'insertion (E), par l'extrémité d'encastrement (26) de l'organe (24), déportée d'une distance prédéfinie (A) par rapport à la surface d'appui (34) en direction du contre-élément (22), et les feuilles sont décollées les unes des autres par un mouvement ultérieur de l'élément d'ouverture (18).

2. Procédé suivant la revendication 1, caractérisé en ce que le produit (10) est ouvert par rotation de l'élément d'ouverture (18) autour d'un axe (18'), situé à la transversale des côtés plats du produit (10).

3. Procédé suivant l'une des revendications 1 ou 2, caractérisé en ce que le produit (10), partiellement ouvert au moyen de l'élément d'ouverture (18), est amené en avant par un côté ouvert (30') contre un organe de séparation stationnaire (36, 36'), rentrant entre les feuilles décollées les unes des autres, et est déplacé sur ce dernier pour ouvrir totalement le produit (10).

4. Procédé suivant l'une des revendications 1 à 3, caractérisé en ce que, avant l'ouverture, le produit (10), disposé entre l'élément d'ouverture (18) et le contre-élément (22), est lissé dans la zone d'encastrement (32) par rotation de l'élément d'ouverture (18), s'appliquant sur le produit (10), dans le sens inverse au sens d'insertion (E).

5. Dispositif pour ouvrir des produits à plusieurs feuilles, pliés, reliés ou agrafés, des produits imprimés en particulier, avec un élément d'ouverture (18) muni d'un organe d'encastrement (24) pour l'insertion, dans une zone d'encastrement (32), entre des feuilles du produit (10) sur l'un de ses côtés ouverts (30), l'élément d'ouverture (18) pouvant se déplacer pour décoller les feuilles, situées sur l'un des côtés de l'organe d'encastrement (24), des autres feuilles, caractérisé en ce que l'élément d'ouverture (18) présente une surface d'appui (34) pour maintenir, entre lui et un contre-élément (22), le produit (10) dans la zone d'encastrement (32), l'extrémité d'encastrement (26) de l'organe (24) est déportée d'une distance (A) prédéfinie par rapport à la surface d'appui (34) en direction du contre-élément (22), et l'élément d'ouverture (18) peut se déplacer pour s'insérer par l'organe d'encastrement (24), dans le sens d'insertion (E), dans le produit (10) maintenu, et pour décoller les feuilles les unes des autres lors de son mouvement ultérieur.

6. Dispositif suivant la revendication 5, caractérisé en ce que l'élément d'ouverture (18) peut tourner autour d'un axe (18'), situé à la transversale de la surface d'appui (34).

7. Dispositif suivant la revendication 6, caractérisé en ce que l'élément d'ouverture (18) est essentiellement réalisé en forme de segment de disque et présente un passage (52), situé à la transversale de la surface d'appui (34) et ouvert sur le bord externe (54), situé dans le sens radial par rapport à l'axe (18'), de l'élément d'ouverture (18), et en ce que la surface d'appui (34), essentiellement plane, est réalisée sur la partie (56) de l'élément d'ouverture (18), située en avant du passage (52), vu dans le sens d'insertion (E), l'organe d'encastrement (24) étant réalisé sur la partie (56'), située en arrière du passage (52).

8. Dispositif suivant la revendication 7, caractérisé en ce que le passage (52), vu dans le sens de l'axe (18'), présente une section transversale allongée à peu près dans le sens radial, en forme de goutte de préférence, avec la largeur minimale sur le bord (54) de l'élément d'ouverture (18).

9. Dispositif suivant l'une des revendications 5 à 8, pour l'ouverture de produits (10) reposant sur un élément d'appui (14) et pouvant être déplacés dans le sens (F) par des moyens de transport (12), caractérisé en ce que, vu dans le sens de transport (F), un organe de séparation stationnaire (36, 36'), distant de l'élément d'appui (14) et cunéiforme de préférence, est monté en aval de l'élément d'ouverture (18), cet organe pouvant rentrer entre les feuilles partiellement décollées les unes des autres au moyen de l'élément d'ouverture (18), pour ouvrir totalement le produit (10).

10. Dispositif suivant la revendication 9, caractérisé en ce que la surface d'appui (34) de l'élément d'ouverture (18) s'aligne à peu près sur la surface d'appui (14') de l'élément d'appui (14), le contre-élément (22) présentant un élément de pression (20) à ressort, pour presser le produit (10) contre la surface d'appui (34).

11. Dispositif suivant la revendication 9, caractérisé en ce que le contre-élément (22) est formé par l'élément d'appui (14), et en ce que l'élément d'ouverture (18), en pivotant de préférence autour d'un axe (46) à peu près parallèle à la surface d'appui (14'), peut être amené, à partir d'une position de repos (47) distante de l'élément d'appui (14), dans une position de pression (47') limitrophe à l'élément d'appui (14), position dans laquelle l'élément d'ouverture (18) presse le produit (10) contre l'élément d'appui (14), pour maintenir le produit dans la zone d'encastrement (32).

12. Dispositif suivant la revendication 11, caractérisé en ce que l'élément d'ouverture (18), lors de son déplacement dans la position de pression (47'), entre au contact du produit (10) par l'organe d'encastrement (24), peut tourner dans le sens inverse au sens d' insertion (E) pour le lissage du produit (10), jusqu'à ce qu'il s'applique par la surface d'appui (34) sur le produit (10), et tourne ensuite dans le sens d'insertion (E) pour l'ouverture.

13. Dispositif suivant l'une des revendications 9 à 12, caractérisé en ce que, pour l'ouverture du produit (10), l'élément d'ouverture (18) peut tourner dans le sens d' insertion (E) d'une position initiale (23), dans laquelle l'ouverture du passage (52), sur le bord (54) de l'élément d'ouverture (18), est dirigée en sens inverse du sens de transport (F), dans une position d'ouverture (23'), dans laquelle le sens longitudinal du passage (52) est à peu près perpendiculaire au sens de transport (F), et en ce que l'axe (18') a une disposition telle, que l'extrémité radiale interne du passage (52) peut passer sur le produit (10).

14. Equipement pour traiter, pour encarter des produits imprimés en particulier, avec un tambour de traitement (100) muni de plusieurs éléments de réception (98) disposés autour d'un axe de rotation horizontal, situés à peu près dans le sens de l'axe de rotation et ouverts dans le sens radial externe, éléments dans lesquels peut être respectivement introduit un produit imprimé (10), par le lien (28), en un point d'alimentation (40), avec des moyens (12) pour le transport des produits imprimés (10), dans le sens de l'axe de rotation, pendant la rotation des éléments de réception (98), et avec des dispositifs (16), associés aux éléments de réception (98) et de préférence disposés sur les parois (92) de ces derniers, suivant l'une des revendications 5 à 13, pour l'ouverture des produits imprimés (10) introduits.

15. Equipement suivant la revendication 14, caractérisé en ce que des organes-supports (64) pour les éléments d'ouverture (18) sont disposés sur les parois (92), dans les zones extrêmes (90), externes dans le sens radial, de ces dernières, et en ce que des éléments de commande (66, 68, 70), concourant de préférence avec des surfaces de commande (72) stationnaires, prévues à l'extérieur du tambour de traitement (100), sont logés sur les organes-supports (64), pour la rotation des éléments d'ouverture (18).

16. Equipement suivant la revendication 15, caractérisé en ce que les organes-supports (64) peuvent pivoter autour d'axes (46), situés à la transversale de l'axe de rotation, et sont de préférence chargés par ressort, pour maintenir les éléments d'ouverture (18) en position de repos (47), et en ce que des organes asservis (82), concourant avec une autre surface de commande (86), à ressort le cas échéant, disposée à l'extérieur du tambour de traitement (100), sont prévus sur les organes-supports (64), pour faire pivoter les éléments d'ouverture (18) dans la position de pression (47').
